# EUROPÄISCHE PATENTSCHRIFT

(11) **EP 2 520 868 B1**
(45) Veröffentlichungstag und Bekanntmachung des Hinweises auf die Patenterteilung: **24.02.2016**
(21) Anmeldenummer: 12165131.9
(22) Anmeldetag: 23.04.2012
(51) Int. Cl.: F28D 1/03, F28D 21/00, F24D 19/00

(54) **Plattenheizkörper**
Plate radiator
Radiateur à plaques

(30) Priorität: 05.05.2011 DE 102011050135
(43) Veröffentlichungstag der Anmeldung: 07.11.2012
(73) Patentinhaber: Caradon Stelrad B.V., 2200 Herantals (BE)
(72) Erfinder: Grauls, Roger, 3971 Heppen (BE); Berthet, Sylvain, 3190 Boortmeerbeek (BE)
(74) Vertreter: Bauer, Dirk

(56) Entgegenhaltungen:
- DE-A1- 19 950 985
- DE-A1-102010 010 541
- DE-C1- 10 135 215
- DE-U1- 20 014 519

## Beschreibung

Die Erfindung betrifft einen Plattenheizkörper mit einer vorderen Heizplatte und mindestens einer hinteren Heizplatte, mit einem Vorlaufanschluss an einer Unterseite des Plattenheizkörpers zum Anschließen der vorderen Heizplatte an einen bodenseitigen Heizmittelvorlauf, mit mindestens einem an einer Oberseite des Plattenheizkörpers an die vordere Heizplatte angeschlossenen Heizmittelrohr, und mit einem Ventilträger, der einen Ventilanschluss für ein Regelventil aufweist, wobei im Heizbetrieb des Plattenheizkörpers das Heizmittel aus der vorderen Heizplatte nur durch den Ventilträger und das Regelventil in die mindestens eine hintere Heizplatte geführt wird.

Ein Plattenheizkörper der vorgenannten Art, ein sogenannter "serieller" Heizkörper, ist aus DE 200 14 519 U1 bekannt. Der Ventilanschluss für das Regelventil ist an dem Heizmittelrohr an der Oberseite des bekannten Plattenheizkörpers ausgebildet.

Am Markt setzen sich zunehmend nahezu raumhohe Heizkörper mit einer großen Heizfläche durch, die auch bei geringer Heizmitteltemperatur die geforderte Heizleistung erbringen. Die Bedienung dieser Heizkörper mittels an der Oberseite angebrachter Regelventile ist unkomfortabel.

Im Hintergrund der Erfindung offenbart DE 199 50 985 A1 einen Rohrheizkörper mit einem in ein seitliches Steigrohr eingesetzten Ventilträger.

### Aufgabe

Der Erfindung liegt die Aufgabe zugrunde, die Bedienung insbesondere eines nahezu raumhohen Heizkörpers mit "serieller" Durchströmung zu vereinfachen.

### Lösung

Ausgehend von dem bekannten Plattenheizkörper wird nach der Erfindung vorgeschlagen, dass der Ventilträger unterhalb des Heizmittelrohrs angeordnet ist. Der separate Ventilträger kann auf jeder gewünschten Höhe unterhalb des Heizmittelrohrs, insbesondere auf einer nach der jeweiligen Einbausituation ergonomisch günstig gewählten Höhe angeordnet werden. Durch die Verlagerung des Ventilanschlusses in einen separaten Ventilträger können die Bauelemente eines entsprechenden Plattenheizkörpers mit obenliegendem Ventil mit geringstmöglicher Variation auch für einen erfindungsgemäßen Plattenheizkörper verwendet werden. Der spezifische Werkzeug- und Lageraufwand für diese zusätzliche Variante im Portfolio des Herstellers sind so minimiert.

Bevorzugt weist ein erfindungsgemäßer Plattenheizkörper einen Funktionsanschluss an dem Heizmittelrohr auf für ein Entlüftungselement, das im Heizbetrieb des Plattenheizkörpers einen Durchfluss des Heizmittels durch das Heizmittelrohr aus der vorderen Heizplatte in die mindestens eine hintere Heizplatte sperrt. Dann befinden sich alle Bedienelemente auf derselben Seite des Plattenheizkörpers. Alternativ kann das Entlüftungselement auch an anderer Stelle des Plattenheizkörpers, beispielsweise an einem weiteren Heizmittelrohr an der Oberseite des Plattenheizkörpers zwischen der vorderen und der hinteren Heizplatte angeordnet sein.

In einer vorteilhaften Ausführung ist die vordere Heizplatte eines erfindungsgemäßen Plattenheizkörpers aus zwei Halbschalen derart zusammengesetzt, dass zwischen den Halbschalen für das Heizmittel ein unterer Sammelkanal, ein zu diesem parallel verlaufender oberer Sammelkanal und zwischen den Sammelkanälen parallel verlaufende Steigkanäle und Sinkkanäle ausgebildet sind. Vorzugsweise weist ein solcher erfindungsgemäßer Plattenheizkörper ein Leitelement in dem unteren Sammelkanal auf, das das Heizmittel von dem Vorlaufanschluss durch einen ersten Steigkanal in den oberen Sammelkanal leitet und ein Trennelement in dem oberen Sammelkanal, das einen peripheren Steigkanal von diesem derart trennt, dass das Heizmittel durch die Sinkkanäle wieder in den unteren Sammelkanal und aus diesem durch den peripheren Steigkanal in die mindestens eine hintere Heizplatte geleitet wird. Die Fläche eines solchen erfindungsgemäßen Plattenheizkörpers wird von dem Heizmittel besonders gleichmäßig erwärmt.

Vorteilhafter Weise weist ein erfindungsgemäßer Plattenheizkörper ein Zulaufrohr auf, das das Heizmittel aus dem Heizmittelrohr in den Ventilträger leitet. An einem solchen erfindungsgemäßen Plattenheizkörper kann dieselbe vordere Heizplatte zum Einsatz kommen, wie an einem Plattenheizkörper mit konventionell - unmittelbar am Heizmittelrohr - angebrachten Ventilanschluss.

Weiterhin weist ein erfindungsgemäßer Plattenheizkörper vorteilhaft ein Ablaufrohr auf, das das Heizmittel aus dem Ventilträger in das Heizmittelrohr leitet. An einem solchen erfindungsgemäßen Plattenheizkörper kann dieselbe hintere Heizplatte zum Einsatz kommen, wie an einem Plattenheizkörper mit konventionell - unmittelbar am Heizmittelrohr - angebrachten Ventilanschluss.

Alternativ kann an einem erfindungsgemäßen Plattenheizkörper der Ventilträger unterhalb des Heizmittelrohrs mit einer an der mindestens einen hinteren Heizplatte ausgebildeten Durchlassöffnung für das Heizmittel verbunden sein. Ein solcher erfindungsgemäßer Plattenheizkörper weist weniger Teile auf als mit Ablaufrohr. Andererseits erfordert die Anbringung des Ventilträgers unmittelbar an der hinteren Heizplatte eine speziell hierauf eingerichtete Prägung dieser hinteren Heizplatte.

### Ausführungsbeispiel

Die Erfindung wird nachfolgend anhand von Ausführungsbeispielen erläutert. Es zeigen
- Fig. 1a: einen ersten erfindungsgemäßen Plattenheizkörper und
- Fig. 1b: eine Anschlussgarnitur des ersten Plattenheizkörpers,
- Fig. 2: einen zweiten erfindungsgemäßen Plattenheizkörper,
- Fig. 3: einen dritten erfindungsgemäßen Plattenheizkörper,
- Fig. 4a: einen vierten erfindungsgemäßen Plattenheizkörper und
- Fig. 4b: eine Anschlussgarnitur des vierten Plattenheizkörpers.

Der in Figur 1a gezeigte erste erfindungsgemäße Plattenheizkörper 1 weist eine vordere Heizplatte 2 und eine hintere Heizplatte 3 auf, mit einer Anschlussgarnitur 4 an der Unterseite 5 zum Anschließen des Plattenheizkörpers 1 an einen nicht dargestellten bodenseitigen Anschluss mit Heizmittelvor- und -rücklauf.

Weiterhin weist der Plattenheizkörper 1 an der Oberseite 6 ein erstes Heizmittelrohr 7 und ein zweites Heizmittelrohr 8 zwischen der vorderen Heizplatte 2 und der hinteren Heizplatte 3 auf. In das erste Heizmittelrohr 7 ist in einen Funktionsanschluss 9 ein Entlüftungselement 10 eingesetzt. Unter dem ersten Heizmittelrohr 7 ist über ein Zulaufrohr 11 und ein Ablaufrohr 12 ein rohrförmiger Ventilträger 13 mit einem Ventilanschluss 14 für ein Regelventil 15 angeschlossen.

Das zweite Heizmittelrohr 8 ist durch nicht dargestellte Einsätze für den Durchfluss eines Heizmittels aus der vorderen Heizplatte 2 in die hintere Heizplatte 3 verschlossen. Im Heizbetrieb verschließt das Entlüftungselement 10 auch das erste Heizmittelrohr 7 für den Durchfluss des Heizmittels. Zur Entlüftung wird mit dem Entlüftungselement 10 ein nicht dargestellter Durchlass in dem ersten Heizmittelrohr 7 geöffnet, der auch ein Überströmen des Heizmittels zwischen der vorderen Heizplatte 2 und der hinteren Heizplatte 3 ermöglicht.

Figur 1b zeigt die Anschlussgarnitur 4 des ersten Plattenheizkörpers 1 im Detail: Die Anschlussgarnitur 4 besteht im Wesentlichen aus zwei identischen Anschlussteilen 16, 17. Jedes der Anschlussteile 16, 17 weist ein T-förmiges erstes Anschlusselement 18 mit einem ersten Bodenanschlussstutzen 19 und zwei Schweißstutzen 20 sowie ein zweites Anschlusselement 21 mit nur einem weiteren Bodenanschlussstutzen 22 auf. Die beiden Anschlusselemente 18,21 sind mit einem Verbindungsrohr 23 fluidtechnisch verbunden.

Die Anschlussteile 16, 17 sind jeweils sowohl mit der vorderen Heizplatte 2 als auch mit der hinteren Heizplatte 3 verschweißt und mittels zweier angeschweißter Laschen 24 verbunden, um der Anschlussgarnitur 4 und damit auch dem ersten Plattenheizkörper 1 zusätzliche Stabilität zu verleihen. Hierbei ist das linke Anschlussteil 16 zu der vorderen Heizplatte 2 offen und zu der hinteren Heizplatte 3 verschlossen und umgekehrt das rechte Anschlussteil 17 zu der vorderen Heizplatte 2 verschlossen und zu der hinteren Heizplatte 3 offen. Das linke Anschlussteil 16 ist so als Vorlaufanschluss 25 und das rechte Anschlussteil 17 als Rücklaufanschluss 26 eingerichtet.

Im Auslieferungszustand des ersten Plattenheizkörpers 1 sind die Bodenanschlussstutzen 19,22 der Anschlussgarnitur 4 mit nicht dargestellten Blindstopfen fluiddicht verschlossen. Zur Montage des ersten Plattenheizkörpers 1 an einem bodenseitigen standardisierten Mittenanschluss, wie sie insbesondere in Neubauten regelmäßig angelegt werden, werden die Blindstopfen an den ersten Bodenanschlussstutzen 19 belassen, von den weiteren Bodenanschlussstutzen 22 entfernt und letztere mit Heizmittelvor- und -rücklauf verbunden. Zur alternativen Montage an bodenseitigen seitlichen Anschlüssen, wie sie häufig bei der Modernisierung in Bestandsbauten vorgefunden werden, werden entsprechend die ersten Bodenanschlussstutzen 19 angeschlossen.

Im Heizbetrieb strömt das Heizmittel aus dem Heizmittelvorlauf durch den Vorlaufanschluss 25 in die vordere Heizplatte 2 und wird durch ein Leitelement 27, wie es in DE 10 2009 003 182 A1 der Anmelderin offenbart ist, im unteren Sammelkanal 28 in einen ersten Steigkanal 29 geleitet, verteilt sich in dem oberen Sammelkanal 30, strömt durch die Sinkkanäle 31 in den unteren Sammelkanal 28 und aus diesem durch den peripheren Steigkanal 32 rechts in der vorderen Heizplatte 2 wieder in den oberen Sammelkanal 30.

Im oberen Sammelkanal 30 ist der periphere Steigkanal 32 von den Sinkkanälen 31 durch ein Trennelement 33 - ein gemäß der oben genannten früheren Anmeldung der Anmelderin fluiddicht ausgerüstetes Leitelement - getrennt. Das Leitelement 27 und das Trennelement 33 (und weitere identische Elemente) dienen zugleich als Abstandhalter zwischen den nicht einzeln dargestellten Halbschalen der vorderen Heizplatte 2 beim schweißtechnischen Verbinden mit Vorlaufanschluss 25, Rücklaufanschluss 26 und Heizmittelrohren 7, 8.

Durch das Trennelement 33 strömt das Heizmittel in einen vorderen Abschnitt des ersten Heizmittelrohr 7, wird dort durch das Zulaufrohr 11, den Ventilträger 13 und das Ablaufrohr 12 umgeleitet, gelangt wieder in den hinteren Abschnitt des Heizmittelrohrs 7 und strömt von dort in die hintere Heizplatte 3. Aus der hinteren Heizplatte 3 strömt das Heizmittel durch den Rücklaufanschluss 26 zurück in den bodenseitigen Heizmittelrücklauf.

Der in Figur 2 gezeigte zweite erfindungsgemäße Plattenheizkörper 34 entspricht in Aufbau und Strömungskonzept im Wesentlichen dem ersten Plattenheizkörper 1, weist abweichend aber in dem zweiten Heizmittelrohr 35 das Entlüftungselement 36 und den über Zulaufrohr 37 und Ablaufrohr 38 angeschlossenen Ventilträger 39 auf. Das Trennelement 40 trennt entsprechend in der vorderen Heizplatte 41 links den peripheren Steigkanal 42 ab, durch den das Heizmittel in das zweite Heizmittelrohr 35 strömt. Entsprechend ist an dem zweiten Plattenheizkörper 34 das erste Heizmittelrohr 43 verschlossen.

Der in Figur 3 gezeigte dritte erfindungsgemäße Plattenheizkörper 44 entspricht wiederum in Aufbau und Strömungskonzept im Wesentlichen dem ersten Plattenheizkörper 1. Der dritte Plattenheizkörper 44 weist abweichend jedoch nur ein einzelnes Heizmittelrohr 45 (entsprechend dem ersten Heizmittelrohr 7 des ersten Plattenheizkörpers 1) auf, das zudem nur mit der vorderen Heizplatte 46, nicht aber mit der hinteren Heizplatte 47 verbunden ist. Durch das Zulaufrohr 48 strömt das Heizmittel in den Ventilträger 49, der unmittelbar mit der hinteren Heizplatte 47 verschweißt ist.

An der hinteren Heizplatte 47 ist eine Durchlassöffung 50 ausgebildet, durch die das Heizmittel aus dem Ventilträger 49 unmittelbar in die hintere Heizplatte 47 strömt.

Der in Figur 4a gezeigte vierte erfindungsgemäße Plattenheizkörper 51 entspricht in Aufbau und Strömungskonzept im Wesentlichen dem dritten Plattenheizkörper 44, weist aber abweichend ein integriertes Anschlussteil 52 für einen Mittenanschluss auf, wie es in DE 10 2009 003 198 A1 der Anmelderin offenbart ist.

Das in Figur 4b im Detail dargestellte Anschlussteil 52 weist zwei Bodenanschlussstutzen 53, davon einen als Vorlaufanschluss 54 und den anderen als Rücklaufanschluss 55 auf. In das Anschlussteil 52 ist ein nicht dargestelltes Einsetzteil eingeschoben, das den Vorlaufanschluss 54 mit dem vorderen Schweißstutzen 56 und den Rücklaufanschluss 55 mit dem hinteren Schweißstutzen 57 verbindet. Der vordere Schweißstutzen 56 ist mit der vorderen Heizplatte 58, der hintere mit der hinteren Heizplatte 59 des vierten Plattenheizkörpers 51 verschweißt. In das Anschlussteil 52 ist an einem Gewindestutzen 60 ein Entwässerungsventil 61 eingesetzt, das zum Entwässern sowohl der vorderen Heizplatte 58 als auch der hinteren Heizplatte 59 des vierten Plattenheizkörpers 51 eine fluidtechnische Verbindung zwischen beiden öffnet.

In den Figuren sind
- 1: Plattenheizkörper
- 2: vordere Heizplatte
- 3: hintere Heizplatte
- 4: Anschlussgarnitur
- 5: Unterseite
- 6: Oberseite
- 7: erstes Heizmittelrohr
- 8: zweites Heizmittelrohr
- 9: Funktionsanschluss
- 10: Entlüftungselement
- 11: Zulaufrohr
- 12: Ablaufrohr
- 13: Ventilträger
- 14: Ventilanschluss
- 15: Regelventil
- 16: linkes Anschlussteil
- 17: rechtes Anschlussteil
- 18: erstes Anschlusselement
- 19: erster Bodenanschlussstutzen
- 20: Schweißstutzen
- 21: zweites Anschlusselement
- 22: weiterer Bodenanschlussstutzen
- 23: Verbindungsrohr
- 24: Lasche
- 25: Vorlaufanschluss
- 26: Rücklaufanschluss
- 27: Leitelement
- 28: unterer Sammelkanal
- 29: erster Steigkanal
- 30: oberer Sammelkanal
- 31: Sinkkanal
- 32: peripherer Steigkanal
- 33: Trennelement
- 34: Plattenheizkörper
- 35: zweites Heizmittelrohr
- 36: Entlüftungselement
- 37: Zulaufrohr
- 38: Ablaufrohr
- 39: Ventilträger
- 40: Trennelement
- 41: vordere Heizplatte
- 42: peripherer Steigkanal
- 43: erstes Heizmittelrohr
- 44: Plattenheizkörper
- 45: Heizmittelrohr
- 46: vordere Heizplatte
- 47: hintere Heizplatte
- 48: Zulaufrohr
- 49: Ventilträger
- 50: Durchlassöffnung
- 51: Plattenheizkörper
- 52: Anschlussteil
- 53: Bodenanschlussstutzen
- 54: Vorlaufanschluss
- 55: Rücklaufanschluss
- 56: vorderer Schweißstutzen
- 57: hinterer Schweißstutzen
- 58: vordere Heizplatte
- 59: hintere Heizplatte
- 60: Gewindestutzen
- 61: Entwässerungsventil

## Patentansprüche

1. Plattenheizkörper (1, 34, 44, 51) mit einer vorderen Heizplatte (2, 41, 46, 58) und mindestens einer hinteren Heizplatte (3, 47, 59), mit einem Vorlaufanschluss (25, 54) an einer Unterseite (5) des Plattenheizkörpers (1, 34, 44, 51) zum Anschließen der vorderen Heizplatte (2, 41, 46, 58) an einen bodenseitigen Heizmittelvorlauf, mit mindestens einem an einer Oberseite (6) des Plattenheizkörpers (1, 34, 44, 51) an die vordere Heizplatte (2, 41, 46, 58) angeschlossenen Heizmittelrohr (7, 43, 45), und mit einem Ventilträger (13, 39, 49), der einen Ventilanschluss (14) für ein Regelventil (15) aufweist, wobei im Heizbetrieb des Plattenheizkörpers (1, 34, 44, 51) das Heizmittel aus der vorderen Heizplatte (2, 41, 46, 58) nur durch den Ventilträger (13, 39, 49) und das Regelventil (15) in die mindestens eine hintere Heizplatte (3, 47, 59) geführt wird, ***dadurch gekennzeichnet, dass*** der Ventilträger (13, 39, 49) unterhalb des Heizmittelrohrs (7, 43, 45) angeordnet ist.

2. Plattenheizkörper (1, 34, 44, 51) nach dem vorgenannten Anspruch, ***gekennzeichnet durch*** einen Funktionsanschluss (9) an dem Heizmittelrohr (7, 43, 45) für ein Entlüftungselement (10, 36), das im Heizbetrieb des Plattenheizkörpers (1, 34, 44, 51) einen Durchfluss des Heizmittels **durch** das Heizmittelrohr (7, 43, 45) aus der vorderen Heizplatte (2, 41, 46, 58) in die mindestens eine hintere Heizplatte (3, 47, 59) sperrt.

3. Plattenheizkörper (1, 34, 44, 51) nach einem der vorgenannten Ansprüche, ***dadurch gekennzeichnet, dass*** die vordere Heizplatte (2, 41, 46, 58) aus zwei Halbschalen derart zusammengesetzt ist, dass zwischen den Halbschalen für das Heizmittel ein unterer Sammelkanal (28), ein zu diesem parallel verlaufender oberer Sammelkanal (30) und zwischen den Sammelkanälen parallel verlaufende Steigkanäle (29, 32) und Sinkkanäle (31) ausgebildet sind.

4. Plattenheizkörper (1, 34, 44, 51) nach dem vorgenannten Anspruch, ***gekennzeichnet durch*** ein Leitelement (27) in dem unteren Sammelkanal (28), das das Heizmittel von dem Vorlaufanschluss (25, 54) **durch** einen ersten Steigkanal (29) in den oberen Sammelkanal (30) leitet und mit einem Trennelement (33, 40) in dem oberen Sammelkanal (30), das einen peripheren Steigkanal (32, 42) von diesem derart trennt, dass das Heizmittel **durch** die Sinkkanäle (31) wieder in den unteren Sammelkanal (28) und aus diesem **durch** den peripheren Steigkanal (32, 42) in die mindestens eine hintere Heizplatte (3, 47, 59) geleitet wird.

5. Plattenheizkörper (1, 34, 44, 51) nach dem vorgenannten Anspruch, ***gekennzeichnet durch*** ein Zulaufrohr (11, 37, 48), das das Heizmittel aus dem Heizmittelrohr (7, 43, 45) in den Ventilträger (13, 39, 49) leitet.

6. Plattenheizkörper (1, 34, 44) nach einem der vorgenannten Ansprüche, ***gekennzeichnet durch*** ein Ablaufrohr (12, 38), das das Heizmittel aus dem Ventilträger (13, 39, 49) in das Heizmittelrohr (7, 43, 45) leitet.

7. Plattenheizkörper (44, 51) nach einem der Ansprüche 1 bis 5, ***dadurch gekennzeichnet, dass*** der Ventilträger (49) unterhalb des Heizmittelrohrs (45) mit einer an der mindestens einen hinteren Heizplatte (47, 59) ausgebildeten Durchlassöffnung (50) für das Heizmittel verbunden ist.

## Claims

1. A panel radiator (1, 34, 44, 51) having a front heating panel (2, 41, 46, 58) and at least one rear heating panel (3, 47, 59), having a flow connection (25, 54) on an underside (5) of the panel radiator (1, 34, 44, 51) for connecting the front heating panel (2, 41, 46, 58) to a ground-side heating-medium flow, having at least one heating-medium pipe (7, 43, 45) connected to the front heating panel (2, 41, 46, 58) at an upper side (6) of the panel radiator (1, 34, 44, 51), and having a valve support (13, 39, 49), which has a valve connector (14) for a control valve (15), wherein, during heating operation of the panel radiator (1, 34, 44, 51), the heating medium is conveyed out of the front heating panel (2, 41, 46, 58) and only through the valve support (13, 39, 49) and the control valve (15) into the at least one rear heating panel (3, 47, 59), **characterised in that** the valve support (13, 39, 49) is arranged below the heating-medium pipe (7, 43, 45).

2. The panel radiator (1, 34, 44, 51) according to the preceding claim, **characterised by** a functional connector (9) at the heating-medium pipe (7, 43, 45) for an air-bleed element (10, 36), which blocks a throughflow of the heating medium through the heating-medium pipe (7, 43, 45) from the front heating panel (2, 41, 46, 58) to the at least one rear heating panel (3, 47, 59) during heating operation of the panel radiator (1, 34, 44, 51).

3. The panel radiator (1, 34, 44, 51) according to one of the preceding claims, **characterised in that** the front heating panel (2, 41, 46, 58) is composed of two half shells such that a lower collection channel (28), an upper collection channel (30) running parallel to the same and rising channels (29, 32) and falling channels (31) running parallel between the collection channels are constructed between the half shells for the heating medium.

4. The panel radiator (1, 34, 44, 51) according to the preceding claim, **characterised by** a guide element (27) in the lower collection channel (28), which guides the heating medium from the flow connector (25, 54) through a first rising channel (29) into the upper collection channel (30), and having a separator element (33, 40) in the upper collection channel (30), which separates a peripheral rising channel (32, 42) from the same in such a manner that the heating medium is guided through the falling channels (31) back into the lower collection channel (28) and out of the same through the peripheral rising channel (32, 42) into the at least one rear heating panel (3, 47, 59).

5. The panel radiator (1, 34, 44, 51) according to the preceding claim, **characterised by** a supply pipe (11, 37, 48), which guides the heating medium out of the heating-medium pipe (7, 43, 45) into the valve support (13, 39, 49).

6. The panel radiator (1, 34, 44) according to one of the preceding claims, **characterised by** a drain pipe (12, 38), which guides the heating medium out of the valve support (13, 39, 49) into the heating-medium pipe (7, 43, 45).

7. The panel radiator (44, 51) according to one of claims 1 to 5, **characterised in that** the valve support (49) is connected, below the heating-medium pipe (45), to an outlet opening (50) for the heating medium constructed on the at least one rear heating panel (47, 59).

## Revendications

1. Radiateur plat (1, 34, 44, 51) avec un panneau chauffant avant (2, 41, 46, 58) et au moins un panneau chauffant arrière (3, 47, 59), avec un raccord d'arrivée (25, 54) et une face inférieure (5) du radiateur plat (1, 34, 44, 51) pour raccorder le panneau chauffant avant (2, 41, 46, 58) à une arrivée de milieu chauffant du côté du sol, avec au moins un tuyau de milieu chauffant (7, 43, 45) raccordé au panneau chauffant avant (2, 41, 46, 58) sur un côté supérieur (6) du radiateur plat (1, 34, 44, 51) et avec un support de vanne (13, 39, 49), qui comporte un raccord de robinet (14) pour une vanne de régulation (15), pour lequel en fonctionnement de chauffage du radiateur plat (1, 34, 44, 51), le milieu chauffant est guidé du panneau chauffant avant (2, 41, 46, 58) uniquement par le support de vanne (13, 39, 49) et la vanne de régulation (15) dans au moins un panneau chauffant arrière (3, 47, 59), **caractérisé en ce que** le support de vanne (13, 39, 49) est disposé en dessous du tuyau de milieu chauffant (7, 43, 45).

2. Radiateur plat (1, 34, 44, 51) selon la revendication précédente, **caractérisé par** un raccord de fonctionnement (9) sur le tuyau de milieu chauffant (7, 43, 45) pour un élément de purge (10, 36) qui bloque en fonctionnement de chauffage du radiateur plat (1, 34, 44, 51) un passage du milieu chauffant à travers le tuyau de milieu chauffant (7, 43, 45) depuis le panneau chauffant avant (2, 41, 46, 58) dans au moins un panneau chauffant arrière (3, 47, 59).

3. Radiateur plat (1, 34, 44, 51) selon l'une quelconque des revendications précédentes, **caractérisé en ce que** le panneau chauffant avant (2, 41, 46, 58) est composé de deux demi-coques de telle manière qu'entre les demi-coques sont constitués pour le milieu chauffant un collecteur inférieur (28), un collecteur supérieur (30) passant parallèlement à celui-ci et des conduits montants (29, 32) et des conduits descendants (31) passant parallèlement entre les collecteurs.

4. Radiateur plat (1, 34, 44, 51) selon la revendication précédente, **caractérisé par** un élément conducteur (27) dans le collecteur inférieur (28), qui guide le milieu chauffant du raccord d'arrivée (25, 54) à travers un premier conduit montant (29) dans le collecteur (30) et sépare avec un élément de séparation (33, 40) dans le collecteur supérieur (30) un conduit montant périphérique (32, 42) de celui-ci de telle manière que le milieu chauffant à travers le conduit descendant (31) est guidé à nouveau dans le collecteur inférieur (28) et de celui-ci à travers le conduit montant périphérique (32, 42) dans au moins un panneau chauffant arrière (3, 47, 59).

5. Radiateur plat (1, 34, 44, 51) selon la revendication précédente, **caractérisé par** un tuyau d'alimentation (11, 37, 48), qui guide le milieu chauffant du tuyau de milieu chauffant (7, 43, 45) dans le support de vanne (13, 39, 49).

6. Radiateur plat (1, 34, 44) selon l'une quelconque des revendications précédentes, **caractérisé par** un tuyau d'écoulement (12, 38) qui conduit le milieu chauffant du support de vanne (13, 39, 49) dans le tuyau de milieu chauffant (7, 43, 45).

7. Radiateur plat (44, 51) selon l'une quelconque des revendications 1 à 5, **caractérisé par** le support de vanne (49) en dessous du tuyau de milieu chauffant (45) est relié avec une ouverture d'écoulement (50) pour le milieu chauffant constituée sur au moins un panneau chauffant arrière (47, 59).
